# FASCICULE DE BREVET EUROPEEN

(11) **EP 0 030 896 B1**
(45) Date de publication et mention de la délivrance du brevet: **10.08.1983**
(21) Numéro de dépôt: 80401787.9
(22) Date de dépôt: 12.12.1980
(51) Int. Cl.: H01R 39/08

(54) **Perfectionnement aux collecteurs tournants à axe vertical**
Drehkollektoren mit vertikaler Achse
Vertical-shaft rotating collectors

(30) Priorité: 12.12.1979 FR 7930428
(43) Date de publication de la demande: 24.06.1981
(73) Titulaire: SERCATI S.a.r.l., F-75011 Paris (FR)
(72) Inventeur: Sacre, Louis, 75019 Paris (FR)
(74) Mandataire: Rodhain, Claude

## Description

La présente invention a pour objet un perfectionnement aux collecteurs tournants fonctionnant selon un axe sensiblement vertical, permettant d'en accroître la sécurité et la fiabilité, tout en simplifiant leur construction, leur entretien et leur réparation.

Les collecteurs rotatifs à axe vertical sont utilisés pour la transmission de courants électriques continus ou alternatifs entre une partie fixe et une partie mobile pouvant effectuer une rotation de plus de 360°.

Ces collecteurs transmettent des courants de puissance, de commande, de mesure ou de signalisation, en tension continue, ou bien basse ou haute fréquence, et peuvent posséder un grand nombre de passages.

Ils doivent apporter le moins de perturbations possible dans la transmission de ces courants, ce qui est particulièrement important pour les signaux à bas niveau.

D'une façon générale, on leur demande une grande sécurité de fonctionnement et une longue durée de vie.

Dans certains cas, par exemple pour les coupoles d'observatoires, les tourelles marines ou les plates-formes pétrolières, ils peuvent être de grande dimension.

Enfin, ils sont souvent employés dans des conditions difficiles, conjuguant par exemple une utilisation en milieu marin et tropical avec une ambiance corrosive et explosive et des conditions vibratoires dures.

Selon les techniques classiques actuelles, ces collecteurs sont constitués par des bagues ou des couronnes conductrices liées soit à la partie fixe de l'installation, soit à la partie mobile, et sur lesquelles viennent s'appuyer des contacts électriques solidaires de l'autre partie.

Les incidents rencontrés en utilisation résultent généralement de la présence de condensations internes ou de poussières provenant de l'usure des parties mobiles, ou bien de l'introduction de corps étrangers solides, liquides ou gazeux. Il en résulte des perturbations électriques, des courts-circuits internes ou autres incidents préjudiciables à la sécurité et à la longévité du fonctionnement.

D'autre part, dans le cas des collecteurs de grand diamètre, la réalisation et la protection des couronnes ou des bagues posent des problèmes pratiques croissant avec leur taille, alors que leur grande dimension est généralement imposée par la nécessité de monter le collecteur autour d'autres organes occupant la partie centrale.

La présente invention est caractérisée selon la deuxième partie de la revendication 1. Une forme d'exécution de la présente invention est caractérisée par l'utilisation de bandes métalliques à la place de bagues ou de couronnes et par une disposition particulière des divers organes constitutifs.

Pour comprendre l'objet de la présente invention, on se rapportera aux figures des planches jointes en annexe.

Les fig. 1 et 2 donnent la description schématique des solutions classiques actuellement employées, et les figures suivantes les dispositions selon la présente invention afin de montrer les points essentiels par lesquels elle en diffère et les possibilités de réalisation.

La fig. 1 montre la vue schématique en coupe d'un collecteur tournant à bagues de type classique destiné à être utilisé en position sensiblement verticale. Ce collecteur tournant comporte un corps tubulaire 1 solidaire d'une embase 2, cet ensemble constituant l'enveloppe interne que nous supposerons fixe pour faciliter la présente explication.

Le corps tubulaire intérieur 1 laisse passage à des organes divers, fixes ou mobiles, que nous supposerons contenus dans un volume cylindrique 3.

L'ensemble du collecteur est renfermé entre cette enveloppe interne fixe et une enveloppe externe mobile 4.

Les passages électriques, figurés, pour simplifier, au nombre de quatre, sont réalisés à l'aide de bagues conductrices telles que 5 logées dans un support isolant 6 solidaire mécaniquement de l'enveloppe fixe et reliées électriquement par des câbles à la partie fixe de l'installation générale.

La liaison électrique avec la partie mobile est établie par des frotteurs conducteurs 7 constitués par des balais carbométalliques ou des contacts en métaux ou alliages appropriés adaptés aux tensions et courants à transmettre. Ces frotteurs sont en liaison électrique avec les câbles de transmission des courants à la partie mobile par l'intermédiaire de supports 8 avec lesquels ils sont en liaison souple.

Les supports de frotteurs tels que 8 sont fixés mécaniquement sur une pièce isolante 9 qui permet leur fixation sur l'enveloppe externe 4 supposée mobile.

On peut remarquer, dans la présente description schématique, que les bagues telles que 5 sont séparées les unes des autres par des cloisons isolantes telles que 10 qui ont pour rôled'augmenter la distance d'isolement entre elles afin de remédier dans une certaine mesure à des inconvénients rencontrés dans la pratique.

Ces inconvénients résultent principalement du fait qu'après un certain temps de fonctionnement on constate la présence de dépôts abrasifs et conducteurs découlant de l'usure normale des contacts rotatifs se combinant avec les condensations internes résultant de la respiration de l'enceinte en fonction des variations de température. Il peut venir s'y ajouter l'influence néfaste d'une introduction de liquides conducteurs (eau de mer par exemple) ou de corps gras introduits par les agents de graissage des organes de rotation. Ces dépôts ou ruissellements suivent principalement le chemin indiqué par les flèches f et restent en partie enfermés dans les logements circulaires des bagues en provoquant les inconvénients signalés précédemment.

Malgré toutes les précautions prises pour améliorer les états de surface afin de réduire l'usure et augmenter l'étanchéité, il est très difficile de supprimer ces ennuis, et même la surpression de l'atmosphère interne, solution compliquée et coûteuse, ne peut y remédier entièrement.

La fig. 2 montre la disposition schématique générale des collecteurs du type à couronnes, lesquels comportent, comme dans le cas précédent, une enveloppe interne constituée par un corps tubulaire 11 et une semelle 12, cette enveloppe interne laissant libre passage à un volume cylindrique 13 et étant supposée fixe.

L'enveloppe externe 14 est supposée tournante par rapport à l'enveloppe interne et les liaisons entre la partie fixe et la partie mobile sont établies par des couronnes conductrices telles que 15, montées sur le support isolant 16, sur lesquelles viennent s'appuyer des contacts tels que 17 et 18 fixés sur la pièce isolante 19 solidaire de la partie tournante.

On remarque que cette disposition de contacts en dessus et en dessous des couronnes découle de la nécessité de tenue aux accélérations dans le sens vertical.

Ce qui a été précédemment dit des inconvénients dus aux dépôts sur les surfaces internes s'applique évidemment à la présente disposition. On remarquera à ce sujet que les problèmes d'usure seront surtout importants pour les contacts supérieurs tels que 17, par le fait que ces' dépôts restent de préférence à la partie supérieure des surfaces horizontales.

Pour comprendre le perfectionnement aux collecteurs tournants proposé par la présente invention, on se référera à la fig. 3, qui en donne la représentation schématique en élévation et en coupe.

Comme dans les descriptions précédentes, le collecteur comporte une enveloppe interne 21 et une enveloppe externe 22 tournant par rapport à celle-ci. Les liaisons électriques entre la partie fixe et la partie mobile sont réalisées par des bandes conductrices telles que 24 et 25 encastrées dans des rainures circulaires de positionnement établies à la partie inférieure d'un plateau isolant 26. Sur ces bandes viennent s'appuyer des contacts tels que 27 et 28 montés sur des supports isolants tels que 29 solidaires de la partie mobile.

On remarquera que, pour une autre bande telle que 25, les contacts mobiles 30 et 31 sont montés sur un support 32 éloigné du support 29 de la bague voisine.

Enfin, entre un étage supérieur tel que décrit ci-dessus et un étage identique situé au-dessous se trouve interposé un déflecteur 33 qui ne porte aucune pièce électrique nue et qui a pour but de protéger l'étage inférieur des dépôts pouvant venir d'au-dessus.

Les fig. 4 à 10 donnent, à titre indicatif et non limitatif, des exemples schématiques permettant de mieux faire comprendre la présente invention et d'en apercevoir les possibilités pratiques de réalisation.

La fig. 4 donne la vue développée d'une bande collectrice, laquelle comporte la bande proprement dite 41 sur laquelle sont brasées, à chaque extrémité, des pattes 42, de même épaisseur que la bande, entre lesquelles sont également brasées d'autres pattes telles que 43, lesdites pattes servant à la fixation et au raccordement électrique de la bande ainsi qu'il sera exposé ultérieurement.

La fig. 5 montre la même bande mise en forme circulaire telle qu'elle se trouvera après montage dans les rainures du plateau-support de bandes.

La fig. 6 représente la vue en demi-coupe d'un ensemble plateau-collecteur et contacts, le plateau isolant circulaire 51 étant fixé par des vis telles que 52 sur un support tubulaire 53 supposé fixe. Ce plateau comporte, sous sa partie inférieure 58, des rainures circulaires dans lesquelles viennent s'encastrer les bandes collectrices 54 à 57 et, entre ces rainures, se trouvent des cloisons verticales telles que 59 destinées à allonger les lignes d'isolement entre bagues et à canaliser vers le bas les dépôts et condensations.

Dans le même but, des déflecteurs isolants tels, par exemple, que figurés en 72, peuvent être placés entre les divers étages du collecteur. Pour donner des exemples de fixation et de raccordement des bagues collectrices, on peut voir sur cette figure que la bande 54 est maintenue par des clavettes élastiques conductrices telles que 60 comportant une partie roulée 61 dans laquelle vient se souder le conducteur 62. Une autre possibilité est donnée relativement à la bande 56, dont les pattes portent des trous taraudés où viennent se visser des tiges filetées telles que 63, sous les têtes desquelles sont serrées des cosses 64 recevant un conducteur 65. Tout l'ensemble des raccordements effectués à la partie supérieure du plateau est bloqué et protégé par un compoundage 166.

On remarquera que les bandes 54 et 56 reçoivent des contacts doubles 66,67 et 68,69 qui viennent s'appuyer sur les faces latérales verticales desdites bandes, cette disposition ayant pour but d'assurer une bonne tenue aux vibrations dans le sens perpendiculaire à l'axe XY. D'autre part, si ces contacts sont, pour simplifier la description, figurés dans le plan de coupe, ils sont avantageusement décalés légèrement de part et d'autre de celui-ci, ainsi qu'il sera expliqué ultérieurement.

Ces contacts 66 à 69 sont placés sur un support isolant 70 fixé sur un corps tubulaire 71, lequel tourne par rapport au corps 53 selon le même axe vertical XY.

Les contacts s'appuyant sur les bandes 55 et 57 sont montés sur d'autres supports isolants similaires à 70, afin d'augmenter la distance d'isolement entre deux contacts successifs, tels que 67 et 68, placés sur un même support.

La fig. 7, qui donne une vue schématique en élévation, permet de mieux comprendre les raisons d'une disposition des contacts dans le genre de celle indiquée ci-dessus, en considérant que l'axe AB correspond au plan de coupe de la figure précédente et en reprenant les mêmes repères de bandes.

Si on dispose par exemple la bande intérieure 54 et la bande intermédiaire 56 de telle sorte que, pour chacune de ces bandes, leurs deux bouts se referment dans la partie repérée m, n, on voit que, par suite de leur décalage angulaire lorsqu'un des contacts tels que 66 passera à l'endroit du raccordement, l'autre contact tel que 67 en sera dégagé. Si, d'autre part, un autre support de contacts correspondant à ces deux bandes est placé dans la partie p, q symétrique, les liaisons électriques seront sûrement assurées pour chaque bande par au moins trois contacts.

Enfin, si les supports de contacts des bandes collectrices 55 et 57 sont placées dans les parties r, s et t, u de l'axe CD, on voit que, par suite de leur éloignement, il sera facile d'assurer un bon isolement des uns par rapport aux autres.

Les contacts utilisés peuvent être de tout type connu et par exemple en alliages métalliques ou en matériaux carbométalliques et montés sur des lames élastiques ou des supports appropriés réalisés selon les règles de l'art, en fonction de la nature des courants transmis et des servitudes particulières imposées.

A titre indicatif, la fig. 8 donne en coupe développée un exemple de réalisation permettant de faciliter le montage et le démontage des contacts. On voit, sur cette figure, que le plateau isolant 80 porte la bande 81 logée dans la rainure circulaire vue en 82, bande qui y est fixée par la clavette élastique 83 passant au travers d'une ouverture de la patte 84 laquelle clavette sert aussi d'amenée de courant. Sur la partie 85 de la bande dégagée en dessous de la rainure du plateau viennent s'appuyer, de part et d'autre, les contacts 86 et 87 sur une face, 88 et 89 sur l'autre face. Ces contacts sont montés sur des lames élastiques tenues par les supports isolants 90 et 91 pouvant tourner autour des axes 0 et 0' perpendicutaires au plan de la figure.

On comprend que les contacts peuvent être dégagés pour le démontage en tournant les supports dans les sens f et f', ou bien engagés par la manceuvre inverse.

On notera, d'autre part, que lesdits supports étant mécaniquement fixés sur une pièce 92 mobile par rapport au plateau 80, les contacts montés sur 90 ou 91 sont disposés en sens inverse pour qu'il n'y ait pas de phénomène de broutement sur les deux jeux de contacts, quel que soit le sens de rotation.

La présente invention prévoit également que, afin de faciliter le montage ou le démontage du collecteur, le ou les plateaux porte-bandes peuvent être réalisés en une seule pièce ou en plusieurs et que, pour les mêmes raisons, une bande collectrice peut être partagée en deux ou plusieurs parties mises bout à bout. Dans ce cas, les contacts seront disposés selon les règles de l'art pour assurer une bonne sécurité des liaisons électriques.

Il est également prévu que les plateaux et autres pièces isolantes peuvent être réalisées par tout moyen connu en matériaux appropriés et que des pièces électriques ou mécaniques peuvent y être directement incorporées, par exemple au moulage.

Les fig. 9 et 10 donnent des exemples de la disposition générale possible de collecteurs selon la présente invention.

Selon la fig. 9, le collecteur comporte une enveloppe extérieur 100 de forme cylindrique mobile en rotation selon l'axe vertical XY et tournant par rapport à une enveloppe circulaire interne 101, ces deux enveloppes constituant une enceinte annulaire et laissant en leur centre un passage cylindrique libre 103.

Les plateaux-supports de bandes sont fixés sur la pièce tubulaire 104 solidaire mécaniquement de l'enveloppe 101. Les supports de contacts sont montés sur la pièce tubulaire 105, laquelle est mobile en rotation par rapport à l'enveloppe 101 et peut être entraînée par l'enveloppe 100 lorsqu'on la solidarise à celle-ci par un doigt d'entraînement 106. On voit que, avec une telle disposition, tous les équipements électriques internes peuvent être facilement assemblés sur l'enveloppe 101, l'ensemble ainsi constitué étant ensuite coiffé par l'enveloppe extérieure 100 avec laquelle les liaisons électriques sont établies par câbles souples. Pour faciliter le montage et le démontage des éléments internes, la pièce 105 possède de larges ouvertures telles que 107 et les parties intermédiaires telles que 108 servant à la fixation des supports de contacts.

Selon la disposition schématisée par la fig. 10, les dispositions sont similaires, mais tous les ensembles électriques sont disposés sur le couvercle 110 fermant la partie supérieure de la cuve 111. Les plateaux sont montés sur le support tubulaire 112 solidaire du couvercle 110 et les supports de contacts sur la pièce tubulaire 113 supportée par un chemin de roulement 114, pièce qui peut être solidarisée en rotation avec la cuve 111 par l'intermédiaire d'un doigt 115.

Une telle disposition est particulièrement applicable au cas des collecteurs antidéflagrants ou bien remplis d'un liquide isolant.

A partir des descriptions schématiques données précédemment à titre indicatif et non limitatif, on comprendra qu'un collecteur selon un mode de réalisation se différencie de ceux actuellement réalisés par les points principaux suivants:
Un premier point réside dans le fait que les surfaces collectrices sont constituées par des bandes métalliques mises en forme circulaire et encastrées dans des rainures situées au-dessous d'un plateau isolant de telle sorte que leurs faces de contact soient verticales. Il en résulte que les corps étrangers introduits accidentellement, ou bien provenant de dégradations internes et de l'usure des pièces mobiles, auront peu tendance à se déposer et à subsister dans le chemin des contacts.

Un second point résulte du fait que les contacts mobiles de deux bandes voisines sont placés sur des supports différents, ce qui permet d'augmenter la distance entre les contacts placés sur un même support isolant et de donner à celui-ci la forme la plus convenable pour allonger les lignes d'isolement et éviter la présence de dépôts nuisibles.

Un troisième point réside dans l'économie de métal résultant de l'adoption de bandes pour les surfaces conductrices, surtout vis-à-vis des collecteurs du type à couronnes, ces bandes étant, d'autre part, plus faciles à approvisionner que des feuilles ou des tubes de grande taille devant présenter un excellent état de surface. Pour les collecteurs de grande taille, on notera aussi qu'il est plus facile de protéger électrolytiquement des bandes de grande longueur que des pièces de grande surface.

Une autre différence importante entre la présente invention et les solutions classiques réside dans le fait que le montage du collecteur ne consiste plus dans un empilage de pièces fermées, ce qui entraîne une importante addition de tolérances mécaniques, mais dans la mise en place de pièces ouvertes dans des logements mécaniquement bien définis.

On doit, en dernier lieu, considérer le problème posé en cas de réparation lorsqu'il s'agit d'un collecteur de type classique dont le passage central est occupé par des organes difficilement démontables. En effet, lorsque, par exemple par suite d'un court-circuit extérieur, les bagues ou couronnes d'un tel collecteur se trouvent endommagées, leur remplacement nécessite un démontage de l'ensemble de l'installation, alors que, avec un collecteur à bandes, il suffit de séparer verticalement les deux enveloppes et d'ouvrir les bandes détériorées pour pouvoir les sortir et les remplacer.

## Revendications

1. Collecteur électrique rotatif destiné à fonctionner selon un axe sensiblement vertical pour transmettre des courants électrique entre une partie fixe (21 ) et une partie mobile (22), chaque passage électrique étant établi à l'aide de plusieurs contacts (27, 28) s'appuyant sur une bande collectrice (24), ces dispositifs de liaison pouvant être protégés par des écrans électriques ou disposés sur plusieurs étages, l'ensemble des parties électriques étant placé dans une enceinte étanche, antidéflagrante, pressurisée ou garnie d'un liquide isolant, ce collecteur étant caractérisé en ce que les bandes collectrices (24,25), mises en forme circulaire, sont encastrées dans des rainures de positionnement situées à la face inférieure d'un plateau-support isolant (26), leur face principale de contact étant parallèle à l'axe du collecteur.

2. Collecteur selon la revendication 1, caractérisé en ce que les contacts correspondant à des passages électriques voisins sont placés sur des supports électriques différents afin d'augmenter les chemins d'isolement.

3. Collecteur selon l'une des revendications 1 ou 2, caractérisé en ce que les bandes collectrices (24, 25) et les plateaux isolants (26) supportant celles-ci sont partagés en plusieurs parties afin de faciliter leur montage et leur démontage.

4. Collecteur selon l'une des revendications précédentes, caractérisé en ce que les plateaux-supports de bande (26) sont fixés sur une pièce cylindrique (112) solidaire du couvercle (110) d'une cuve (111), couvercle (110) qui est mobile en rotation par rapport à celle-ci, et que les supports de contacts (29) sont fixés sur une pièce tubulaire (113) liée mécaniquement au couvercle (110) dans le sens vertical, mais mobile en rotation par rapport à celui-ci, sa liaison mécanique avec la cuve (111) étant assurée par un doigt de blocage (115) et ses liaisons électriques par des câbles souples.

## Patentansprüche

1. Elektrischer Drehkollektor mit einer im wesentlichen vertikalen Drehachse, für die Übertragung von elektrischen Strömen zwischen einem ortsfesten Teilstück (21) und einem bewegbaren Teilstück (22), bei dem jede elektrische Verbindung mit Hilfe mehrerer, sich auf einem Kollektorband (24) abstützender Kontakte (27, 28) erstellt wird, bei dem diese Verbindungsteile durch eine elektrische Abschirmung geschützt oder in mehreren Etagen angeordnet sein können, bei dem die Gesamtheit der elektrischen Teile sich in einem abgedichteten, explosionsgeschützten, unter Druck stehenden oder mit einer Isolationsflüssigkeit gefüllten Raum befinden, dadurch gekennzeichnet, dass die Kollektorbänder (24, 25) eine Kreisform haben, in an der Unterseite einer isolierenden Tragplatte (26) vorgesehenen Positioniernuten eingesetzt sind, und dass ihre Hauptkontaktfläche parallel zur Achse des Kollektors verläuft.

2. Kollektor nach Anspruch 1, dadurch gekennzeichnet, dass die entsprechenden Kontakte für die benachbarten elektrischen Verbindungen an unterschiedlichen elektrischen Tragteilen angeordnet sind, um die Isolationswege zu verlängern.

3. Kollektor nach einem der beiden Ansprüche 1 oder 2, dadurch gekennzeichnet, dass die Kollektorbänder (24, 25) und die diese tragenden isolierenden Tragplatten (26) zur Vereinfachung der Montage und Demontage in mehrere Teilstükke aufgeteilt sind.

4. Kollektor nach einem der Ansprüche 1 bis 3, dadurch gekennzeichnet, dass die Tragplatten (26) des Bands auf einem zylindrischen, mit einem Deckel (110) einer Wanne (111) verbundenen Teil (112) befestigt sind, dass der Dekkel (110) dieser gegenüber drehbewegbar angeordnet ist, und dass Kontaktträger (29) an einem Rohrstück (113) befestigt sind, das mechanisch in vertikaler Richtung mit dem Deckel (110) verbunden, aber diesem gegenüber drehbewegbar ist, und dessen mechanische Verbindung mit der Wanne (111) durch einen Blockierfinger (115) sowie dessen elektrische Verbindung durch nachgiebige elektrische Leiter erreicht werden.

## Claims

1. Rotary electrical collector designed to operate in a substantially vertical axis in order to supply electrical currents between a fixed portion (21) and a moving portion (22), each electrical path being determined by means of several contacts (27, 28) resting on a collector strip (24), wherein these connection devices may be protected by electrical screens or disposed on several levels, all of the electrical members being disposed in a chamber which is leak-tight, flameproof, pressurised or provided with an insulating fluid, this collector being characterised in that the collector strips (24, 25), having a circular shape, are embedded in positioning grooves located on the lower face of an insulating support plate (26), their main contact face being parallel to the axis of the collector.

2. A collector as claimed in claim 1, characterised in that the contacts corresponding to adjacent electrical paths are located on different electrical supports in order to increase the insulation paths.

3. A collector as claimed in claim 1 or 2, characterised in that the collector strips (24, 25) and the insulating plates (26) supporting these strips are divided into several portions in order to facilitate their assembly and dismantling.

4. A collector as claimed in any one of the preceding claims, characterised in that the strip support plates (26) are fixed on a cylindrical member (112) rigid with the cover of a tank (111), which cover (110) may be rotated with respect to the tank, and in that the contact supports are fixed to a tubular component (113) which is mechanically connected to the cover in the vertical direction, but which may be rotated with respect to the cover, its mechanical connection with the tank being ensured by a locking finger (115) and its electrical connections by flexible cables.
